# EUROPÄISCHE PATENTSCHRIFT

(11) **EP 2 599 927 B1**
(45) Veröffentlichungstag und Bekanntmachung des Hinweises auf die Patenterteilung: **16.07.2014**
(21) Anmeldenummer: 11191089.9
(22) Anmeldetag: 29.11.2011
(51) Int. Cl.: E04B 1/58, A47B 47/00

(54) **Steckverbinder für Rohre, insbesondere für einen frei stehenden Werbeträger oder dergleichen, und Rohrgestänge mit einem derartigen Steckverbinder**
Plug connector for pipes, in particular for free-standing media or similar, and pipe assembly with such a plug connector
Connecteur à fiches pour tuyaux, notamment pour un support publicitaire vertical ou analogue, et tige tubulaire dotée d'un tel connecteur à fiches

(43) Veröffentlichungstag der Anmeldung: 05.06.2013
(73) Patentinhaber: Expotrade Group GmbH, 6842 Koblach (AT)
(72) Erfinder: Schnetzer, Andreas, 6835 Muntlix (AT)
(74) Vertreter: Rupprecht, Kay

(56) Entgegenhaltungen:
- US-A- 2 762 639
- US-A- 3 603 628
- US-A- 4 247 216
- US-A- 4 323 319
- US-A- 5 779 386

## Beschreibung

Die Erfindung betrifft einen Steckverbinder für Rohre, insbesondere für einen frei stehenden Werbeträger, mit einem Steckerteil und einem Buchsenteil, die jeweils wenigstens eine seitliche Öffnung zur Aufnahme eines Verriegelungselementes aufweisen, wobei das Steckerteil wenigstens teilweise in das Buchsenteil einschiebbar und mit diesem formschlüssig verriegelbar ist.

Ein Steckverbinder der eingangs genannten Art ist beispielsweise aus EP 0 007 065 A1 bekannt. Darin ist ein Steckverbinder in Kombination mit zylindrischen Verbindungsrohren, wie sie insbesondere für Ausstellungsmöbeln sowie Spiel- und Sportgeräte verwendet werden, beschrieben. Die darin gezeigten Verbindungsrohre sind mittels eines solchen Steckverbinders starr miteinander verbindbar. Hierzu verfügen die ineinander steckbaren Verbindungsrohre über jeweils wenigstens eine Öffnung. Die Öffnung des radial innen liegenden Abschnitts zweier zusammengesteckter Verbindungsrohre weist eine Form auf, die nicht vollständig rund ist. Dieser bekannte Steckverbinder besteht darüber hinaus aus einem in die Öffnung der Verbindungsrohre einsetzbaren Knebel. Der Knebel weist einen vorderen Teil auf, der ebenfalls von der Kreisform abweicht und in die innen liegende Öffnung passt. Wird der Knebel in die Öffnung eingesetzt, durchgreift er beide Rohre. Des Weiteren verfügt der Kopf des Knebels über einen Schlitz. Mittels eines zusätzlichen Werkzeugs kann der Knebel verdreht werden, und dient zur Verriegelung der Steckverbindung. Der Knebel erzeugt neben der kraftschlüssigen Verbindung der Rohrenden eine formschlüssige Verbindung.

Der bekannte Steckverbinder hat den Nachteil, dass zur Herstellung der formschlüssigen Verbindung neben den Verbindungsrohren ein weiteres Bauteil, in Form des Knebels, benötigt wird. Zur Verriegelung benötigt dieses Bauteil darüber hinaus ein zusätzliches Werkzeug. Ein freies und bewegliches Bauteil wie der Knebel kann im Montageprozess verloren gehen. Durch das zur Verriegelung notwendige Werkzeug wird die Handhabbarkeit der Anordnung zusätzlich erschwert.

Druckschrift US 5,779,386 A offenbart einen Steckverbinder für Rohre, der einen federvorgespannten Druckbolzen aufweist. Der Druckbolzen ragt durch eine seitliche Öffnung eines Steckerteils. Das Federelement für den Druckbolzen ist als V-förmige Blattfeder ausgebildet, die sich an einem gegenüberliegenden Innenumfang des Steckerteils abstützt. Der dazugehörige Buchsenteil weist eine seitliche Öffnung auf, die im zusammengesteckten Zustand von Steckerteil und Buchsenteil mit der Öffnung durchgreift. Für die Torsionsstabilität der Steckverbindung weist der bekannte Steckverbinder an einem Längsende zwei gegenüberliegende schlitzartige Öffnungen auf, die im zusammengesteckten Zustand mit einem Bolzen in Eingriff gelangen.

Der Erfindung liegt daher die Aufgabe zugrunde, einen verbesserten Steckverbinder anzugeben, insbesondere einen, der eine einfache Konstruktion und eine verbesserte Handhabung aufweist.

Erfindungsgemäß wird diese Aufgabe im Hinblick auf den Steckverbinder durch den Gegenstand des Patentanspruchs 1 und in Hinblick auf das Rohrgestänge durch den Gegenstand des Patentanspruchs 11 gelöst.

Der Erfindung liegt der Gedanke zugrunde, die Ausfallrate eines aus dem Stand der Technik bekannten Steckverbinders durch eine weitestgehende Reduzierung und Vereinfachung der Einzelbauteile so gering wie möglich zu halten.

Dadurch, dass das Steckerteil der Erfindung im Gegensatz zum bekannten Steckverbinder über ein Verriegelungselement in Form eines federvorgespannten Bolzens verfügt, wird ein zusätzliches Bauteil vermieden. Der federvorgespannte Bol zen erstreckt sich über eine seitliche Öffnung im Steckerteil radial nach außen, wodurch die Federkraft rechtwinklig auf das Buchsenteil wirken kann. Dabei steht der federvorgespannte Bolzen über den Außenumfang des Steckerteils hervor und ermöglicht so eine leichte Betätigung, beispielsweise von Hand, und eine ausreichend große Wirkfläche um ein späteres Verriegeln sicherzustellen. Im verbundenen Zustand durchgreift das Verriegelungselement sowohl die seitliche Öffnung des Steckerteils als auch die seitliche Öffnung des Buchsenteils, wodurch die Steckverbindung hinsichtlich angreifender Zugkräfte stabil ist. Zum Erreichen des Verriegelungszustandes greift der federvorgespannte Bolzen in die korrespondierende seitliche Öffnung des Buchsenteils ein. Durch die Federkraft, die den Bolzen jetzt wieder in die Ausgangsposition bringt, wird eine formschlüssige Verbindung zwischen Steckerteil und Buchsenteil hergestellt. Ein selbsttätiges Lösen des Steckverbinders wird so selbst unter mechanischen Belastungen wie statischen und dynamischen Windlasten vermieden. Darüber hinaus weist der erfindungsgemäße Steckverbinder eine einfache Konstruktion auf, wodurch die Herstellung kostengünstiger und die Montage erleichtert wird.

Vorteilhafte Weiterbildungen der Erfindung sind in den Unteransprüchen angegeben.

So ist beispielsweise vorgesehen, dass das Verriegelungselement gegen ein Herausfallen aus der Öffnung des Steckerteils gesichert ist. Dadurch wird erreicht, dass das Verriegelungselement fest im Steckverbinder integriert ist. Ferner wird dadurch verhindert, dass das Verriegelungselement bei der Demontage und/oder beim anschließenden Transport verloren geht.

Vorzugsweise umfasst das Verriegelungselement eine Druckfeder, die mit dem Bolzen fest verbunden ist und sich an einer Innenfläche des Steckerteils abstützt. Die feste Verbindung kann mittels einer Klebung, Lötung, Punktschweißung oder jeder andersartigen schlüssigen Verbindung hergestellt werden. Nach Einbringen des Verriegelungselements in das Steckerteil wird ebenfalls eine feste Integration in das Steckerteil erreicht. Ein weiteres Bauteil wird somit gleichsam vermieden. Die Druckfeder, die mit dem Bolzen fest verbunden ist, liefert eine Druckkraft, die auf den Bolzen in radialer Richtung des Steckerteils übertragen wird. Die Druckkraft stützt sich an der Innenfläche des Steckerteils ab. Durch den innenliegenden Federmechanismus wird ein direkter Kontakt zu den beweglichen Teilen der Feder, beispielsweise bei der Montage, vermieden. Damit wird die Verletzungsgefahr bei der Handhabung reduziert. Des Weiteren wird eine Verschmutzung des Federmechanismus weitgehend ausgeschlossen. Eine langfristige Leichtgängigkeit des Bolzens wird damit sichergestellt. Der Bolzen kann ohne großen Kraftaufwand von Hand betätigt werden. Eine entsprechende Anordnung ist einfach herzustellen und zu montieren.

Bei einer weiteren, bevorzugten Ausführungsform weist die Druckfeder eine im Wesentlichen V-förmige Gestalt auf. Die mit der V-Form einhergehende Einfachheit bietet verschiedene Vorteile. Eine entsprechend geformte Feder ist kostengünstig herzustellen. Die Montage wird vereinfacht. Gegenüber Spiraltorsionsfedern ist sie beispielsweise durch einfaches Einschieben in einem Arbeitsschritt herzustellen. Im eingebauten Zustand schmiegt sich ein erster V-Schenkel der Druckfeder an eine Innenfläche des Steckerteils an. Durch eine ebene und vergleichsweise großflächig wirkende Auf- bzw. Anlage an der Innenfläche des Steckerteils wird abermals eine kraftschlüssige Verbindung zwischen dem federvorgespannten Bolzen und dem Steckerteil erreicht. Der federvorgespannte Bolzen fixiert sich quasi selbst. Der zweite V-Schenkel stützt sich an der der seitlichen Öffnung gegenüberliegenden Innenfläche ab. Durch die Geometrie wird die gewünschte Federwirkung erzielt. Gleichzeitig wird durch das unmittelbare Gegenüberliegen zur seitlichen Öffnung des Steckerteils eine größtmögliche Federwirkung erreicht.

Bei einer weiteren, bevorzugten Ausführungsform weist das Buchsenteil wenigstens ein Sperrelement auf. Obgleich ein Verriegelungselement schon eine bedingte Torsionssicherung bietet, wird eine wirksame Torsionssicherung erst durch ein entsprechendes Sperrelement erreicht. Dabei erstreckt sich das innenliegende, starre Sperrelement des Buchsenteils wenigstens einseitig von einer Innenfläche des Buchsenteils radial nach Innen. Die in Steckrichtung am axialen Ende des Steckerteils vorgesehene Ausnehmung wirkt mit dem Sperrelement des Buchsenteils passgenau zusammen. Sie können entsprechend leichtgängig miteinander in Eingriff gebracht werden und bilden damit eine formschlüssige Verbindung. Sperrelement und Ausnehmung wirken zusammen und verhindern eine Bewegung in der Torsionsachse. In Kombination mit der zuvor beschriebenen Zugsicherung ergibt sich so eine formschlüssige Verbindung, die zur Aufnahme verwendungsgemäßer Belastungen in der Lage ist. Das heißt, die wirkenden Kräfte werden im Rahmen der strukturellen Integrität des zur Fertigung verwendeten Materials verzögerungsfrei aufgenommen bzw. weitergegeben.

Vorzugsweise ist das Sperrelement als ein Steg ausgebildet. Ein Steg bietet den Vorteil einer durchgängigen Verbindung zwischen den beiden Innenflächen des Buchsenteils. Dadurch wird das Buchsenteil gegen eine mögliche Deformation infolge mechanischer Belastung stabilisiert, also versteift. Der beschriebene Steg erstreckt sich quer durch einen axialen Hohlkanal des Buchsenteils. Ein entsprechend durchgängiger, diagonaler Steg ist leicht zu fertigen.

Der Einsteckabschnitt des Steckerteils ist so dimensioniert, dass die mit dem Buchsenteil zusammenwirkende Fläche für den Anwendungsfall und die damit wirkenden Kräfte ausreicht. Der Einsteckabschnitt verfügt über eine ausreichende Größe für die funktionale bzw. formschöne Anordnung der seitlichen Öffnung für den federvorgespannten Bolzen und die Ausnehmung des Sperrelements. Dies bietet den Vorteil einer funktionalen oder formschönen Anordnung. Am axialen Ende sind die Kanten so gefast, dass ein leichtes Einführen in das Buchsenteil möglich ist. Durch die Fase wird eine Verletzungsgefahr weitestgehend vermieden. Der Einsteckabschnitt weist einen kleineren Durchmesser als der Rohrverbindungsabschnitt auf. Die Differenz der Durchmesser ist in der axialen Draufsicht auf das Steckerteil so gewählt, dass sich eine Wirkfläche als Widerlager zum Buchsenteil ergibt, die mindestens geeignet ist, die anwendungsfallbezogenen Druckkräfte auf das Steckerteil alleine oder in Kombination mit den Wirkflächen des Sperrelements aufzunehmen. Damit wird ein druckstabiles Steckerteil erreicht, welches mechanischen Belastungen standhält. Der Rohrverbindungsabschnitt erfüllt die Funktion eines Übergangs zu einem Rohrgestänge. Der Rohrverbindungsabschnitt ist entsprechend dimensioniert, sodass eine belastbare Anbringung von gewünschten Rohrgestängen ermöglicht wird. Eine schlüssige Verbindung kann dann entsprechend mit jedem geeigneten Fügeverfahren hergestellt werden. Damit wird eine größtmögliche Freiheit bei der Dimensionierung, der Herstellung und der Montage erreicht.

Das Steckerteil weist erfindungsgemäß zwischen dem Einsteckabschnitt und dem Rohrverbindungsabschnitt einen ersten Ringflansch auf, dessen Durchmesser größer als der Durchmesser des Rohrverbindungsabschnitts des Steckerteils ist. Dies hat den Vorteil, dass die Anbringung eines Rohrgestänges vereinfacht wird. So kann bei der Herstellung der schlüssigen Verbindung von Rohrgestänge und Rohrverbindungsabschnitt ein Rohr an den ersten Ringflansch angelegt und sofort befestigt werden. Eine saubere und rechtwinklige Kante des Rohrgestänges vorausgesetzt, kann das Rohrgestänge in axialer Richtung durch den ersten Ringflansch begrenzt sofort befestigt werden. Der Ringflansch verfügt darüber hinaus vorzugsweise noch über einen keilförmigen Dorn, mit dem das Rohrgestänge in rotatorischer Richtung auf dem Rohrverbindungsabschnitt, eine entsprechende Kerbe im Rohrgestänge vorausgesetzt, begrenzt und damit besser fixiert werden kann.

Eine weitere bevorzugte Weiterbildung zeigt einen Steckverbinder mit einem Rohrverbindungsabschnitt des Buchsenteils. Dieser verfügt über einen ersten Innendurchmesser, der im Wesentlichen dem Außendurchmesser des Steckerteils entspricht und sich am äußeren Ende des Rohrverbindungsabschnitts befindet. Der zweite Innendurchmesser des Buchsenteils, der einen geringfügig größeren Innendurchmesser als den Außendurchmesser des Steckerteils aufweist, ermöglicht ein sauberes und leichtgängiges Einführen des Steckerteils in das Buchsenteil. Dies hat den Vorteil, dass das Steckerteil ohne Verkanten in das Buchsenteil eingeführt bzw. eingefädelt werden kann. Erst im hinterwärtigen Teil des vollends zusammengefügten Steckverbinders kommt es dann zu einer formschlüssigen Verbindung. Montage und Demontage der Steckverbindung werden so erleichtert. Der Übergang vom ersten zum zweiten Innendurchmesser ist leicht angeschrägt und dient damit dem leichten Einfädeln.

Vorzugsweise umfasst das Buchsenteil einen zweiten Ringflansch, der das Buchsenteil in axialer Richtung begrenzt. Dieser verfügt über die gleichen Eigenschaften wie der erste Ringflansch und dient der leichten Befestigung vom Rohrgestänge am Buchsenteil. Durch die Anwendung eines beliebigen Fügeverfahrens entsteht aus den beiden Elementen ein einziges, funktionales Bauteil.

Eine weitere bevorzugte Ausführungsform zeigt einen Steckverbinder, bei dem zumindest die Außenkontur des Steckerteils, insbesondere des Rohrverbindungsabschnitts und/oder des Buchsenteils rund, oval, oder mehrkantig ausgebildet ist. Im Fall von runden und ovalen Rohren bietet dies den Vorteil, dass diese leichter zu reinigen sind. Die Verwendung von Mehrkantrohren bringt von Haus aus den Vorteil der Torsionssteifigkeit. Insgesamt bietet dies den Vorteil, dass eine Vielzahl von Gestaltungsmöglichkeiten beim Design eines entsprechenden Steckverbinders gewählt werden kann, insbesondere je nach Verfügbarkeit von zur Herstellung verwendeter Rohmaterialien.

Natürlich ist es auch möglich, das erfindungsgemäße Verriegelungselement im Buchsenteil und/oder das Sperrelement im Steckerteil anzuordnen. Dies bietet im Rahmen der Herstellung größtmögliche Freiheit in Abhängigkeit von verfügbaren Ressourcen, Rohmaterialen oder Designaspekten.

Der erfindungsgemöße Steckverbinder kann in einem Rohrgestänge Verwendung finden, das die Möglichkeit der Herstellung von Start-, Ziel- oder Tor-Bögen, Bühnenhintergründen oder Werbeträgern und dergleichen bietet. Hierzu sind beliebige Formschöpfungen, beispielsweise funktionaler oder optischer Art mit einem entsprechenden Rohrgestänge und einem Steckverbinder denkbar.

Die Erfindung wird im Folgenden anhand eines Ausführungsbeispiels unter Bezug auf die beigefügten Zeichnungen näher erläutert.

Es zeigen:
- Fig. 1: Eine Seitenansicht auf ein erfindungsgemäßes Steckerteil;
- Fig. 2: Eine Vorderansicht des Steckerteils gemäß Fig. 1;
- Fig. 3: Eine Draufsicht des Steckerteils gemäß Fig. 1;
- Fig. 4: Eine Seitenansicht auf ein erfindungsgemäßes Buchsenteil;
- Fig. 5: Eine Vorderansicht des Buchsenteils gemäß Fig. 4; und
- Fig. 6: Eine Draufsicht des Buchsententeils gemäß Fig. 4.

Fig. 1 zeigt ein Steckerteil 2 mit einem Rohrverbindungsabschnitt 5 und einem Einsteckabschnitt 3. Der Rohrverbindungsabschnitt 5, der einen größeren Durchmesser als der Einsteckabschnitt 3 aufweist, dient der Befestigung eines Verbindungsrohres, welches im Bereich des Rohrverbindungsabschnittes 5 mit dem Verbindungsrohr formschlüssig zusammengeführt gefügt wird. Im Übergang zwischen Rohrverbindungsabschnitt 5 und Einsteckabschnitt 3 befindet sich vorzugsweise ein erster Ringflansch 32 mit einem keilförmigen Dorn 33. Der Ringflansch 32 erfüllt im Wesentlichen zwei Hauptfunktionen. Zum Einen bildet er in Richtung des Buchsenteils ein Widerlager für das Zusammenwirken mit dem Buchsenteil. Zum anderen dient der keilförmige Dorn 33, der - ausgehend vom ersten Ringflansch 32 - eine keilförmig zulaufende Erhebung in Richtung des Rohrverbindungsabschnitts 5 bildet, zum Anlegen eines gekerbten Verbindungsrohres, welches anschließend ohne Zuhilfenahme von Druck oder Spannwerkzeugen mit dem Verbindungsrohr materialschlüssig verbunden werden kann. Im Bereich des Einsteckabschnitts zeigt Fig. 1 eine seitliche Öffnung 6 in Form einer Bohrung. Am in Wirkrichtung axialen Ende 24 des Steckverbinders ist eine Ausnehmung 26 in Form einer Nut zur Aufnahme des Sperrelements 20 des Buchsenteils 4 gezeigt. Im Bereich der Übergänge zwischen den einzelnen Bereichen sowie an den äußeren Enden des Bauteils sind gefaste Kanten 21 vorgesehen. Dadurch wird die Verletzungsgefahr im späteren Gebrauch aber auch schon im Herstellungsprozess reduziert.

Fig. 2 zeigt eine Vorderansicht des Steckerteils 2 gemäß Fig. 1. Dabei zeigt A eine Außenkontur des ersten Ringflansches 32 und B eine Innenkontur des ersten Ringflansches 32. Letztere ist gleichbedeutend mit der Außenkontur des Rohrverbindungsabschnitts 5. Hier kann später ein Verbindungsrohr aufgesteckt werden. Der Übergang zwischen A und B ist als eine Fase ausgebildet. Dies formt im Übergang zwischen A und B einen geeigneten Spalt für die Anwendung eines materialschlüssigen Fügeverfahrens. So kann beispielsweise unter Einbringung eines Lötmittels oder Schweißzusatzes eine besonders akkurate Naht erzeugt werden. C zeigt eine gefaste Kante und gleichzeitig eine Innenkontur des Rohrverbindungsabschnitts. Die Fase reduziert hier wie am axialen Ende 24 des Einsteckabschnitts 3 die Verletzungsgefahr im Allgemeinen und insbesondere bei Handhabung oder Montage. D zeigt einen Innendurchmesser des Rohrverbindungsabschnitts 5. Dieser ist so gewählt, dass er den je nach Anwendungsfall auftretenden Belastungen standhält. E zeigt einen Innendurchmesser des Einsteckabschnitts 3. Materialstärke und Wahl des Innendurchmessers sind ebenfalls belastungsgerecht ausgelegt. Der keilförmige Dorn 33 ist hier an der Außenkontur des Steckerteils 2 ebenfalls erkennbar.

Fig. 3 zeigt eine Draufsicht des Steckerteils gemäß Fig. 1. Zu erkennen ist hier eine Druckfeder 16, die sich an einer Innenfläche 18 eines Steckerteils 2 abstützt. Die Druckfeder hat eine im Wesentlichen V-förmige Gestalt, wobei sich im eingebauten Zustand ein erster V-Schenkel 17 an die Innenfläche 18 des Steckerteils 2 anschmiegt. Ein zweiter V-Schenkel 19 der Druckfeder 16 stützt sich an der gegenüberliegenden Innenfläche 34 des Steckerteils 2 ab. Somit erstreckt sich die Druckfeder über den innenliegenden Hohlraum des Steckerteils 2. Ein federvorgespannter Bolzen 12 ist fest mit der Druckfeder verbunden und erstreckt sich durch die seitliche Öffnung 6. Gemeinsam bilden diese ein Verriegelungselement 10. Im Ruhezustand steht der federvorgespannte Bolzen 12 über einen Außenumfang 14 des Steckerteils derart hervor, dass er im Verriegelungszustand in eine korrespondierende seitliche Öffnung 8 eines Buchsenteils 4 eingreift. Die Außenkontur des federvorgespannten Bolzen ist in Wirkrichtung abgerundet, sodass die Verletzungsgefahr beim Betätigen des Bolzens reduziert wird.

Hier soll in besonderem Maße auf die wesentliche Form der Feder hingewiesen werden. Durch die ebene und vergleichsweise großflächig wirkende An- und Auflagefläche an der Innenfläche des Steckerteils 2 wird eine kraftschlüssige Verbindung zwischen dem federvorgespannten Bolzen 12 und dem Steckerteil 2 erreicht. Somit fixiert sich der federvorgespannte Bolzen 12 quasi selbst. Eine entsprechende Anordnung ist leicht herzustellen, zu montieren und sehr gut handhabbar.

Fig. 4 zeigt eine Seitenansicht auf ein erfindungsgemäßes Buchsenteil 4 nach einem bevorzugten Ausführungsbeispiel. Es zeigt einen zweiten Ringflansch 9, an dem ein keilförmiger Dorn 33 zu erkennen ist. Der keilförmige Dorn 33 zeigt in Richtung einer Längsachse 23 und hat die Aufgabe, ein gekerbtes Verbindungsrohr so zu fixieren, dass es ohne Zuhilfenahme von Klemm- oder Spannwerkzeugen mit einem Rohrverbindungsabschnitt 7 materialschlüssig verbunden werden kann. Auf dem zweiten Ringflansch 9 befindet sich eine seitliche Öffnung 8 des Buchsenteils 4, die in Form einer Sacklochbohrung ausgeführt ist. Dies bietet beim späteren Gebrauch den Vorteil, dass der federvorgespannte Bolzen 12 beim Lösen einer bestehenden Steckverbindung leicht betätigbar ist.

Fig. 5 zeigt eine Vorderansicht des Buchsenteils gemäß Fig. 4. Dabei zeigt F eine Außenkontur eines zweiten Ringflanschs 9 des Buchsenteils 4 und G eine Innenkontur des zweiten Ringflansches 9. Diese ist gleichbedeutend mit der Außenkontur des Rohrverbindungsabschnitts 7. Hier kann später ein Verbindungsrohr aufgesteckt werden. Der Übergang zwischen F und G ist als eine Fase ausgebildet. Dies formt im Übergang zwischen F und G einen geeigneten Spalt für die Anwendung eines materialschlüssigen Fügeverfahrens. So kann beispielsweise unter Einbringung eines Lötmittels oder Schweißzusatzes eine besonders akkurate Naht erzeugt werden. Ein erster Innendurchmesser 11 des Buchsenteils entspricht dem Außenumfang 14 des Steckerteils 2. Diese sind so aufeinander abgestimmt, dass sie passgenau zusammenwirken. Ein Sperrelement 20, das als ein Steg 28 ausgebildet ist, verläuft diagonal durch einen axialen Hohlkanal 30 von einer Innenfläche 22 des Buchsenteils 4 zur anderen. Das Sperrelement ist passgenau an die Ausnehmung 26 des Steckerteils 2 angepasst und wirkt beim Einschieben von Steckerteil und Buchsenteil zusammen. Das Sperrelement 20 und die Ausnehmung 26 wirken derart zusammen, dass eine Bewegung in der Torsionsachse verhindert wird. An dieser Stelle soll darauf hingewiesen werden, dass das Sperrelement 20 einteilig und durchgängig oder aber auch zweiteilig und unterbrochen ausgeführt sein kann. Im zweiten Fall sollte es jedoch mindestens die Wandstärke des Steckerteils erreichen, um eine widerstandsfähige Verbindung sicherzustellen.

Fig. 6 zeigt eine Draufsicht des Buchsenteils gemäß Fig. 4. Ein zweiter Ringflansch 9 befindet sich am unteren Ende des Buchsenteils 4. Auf dem zweiten Ringflansch befindet sich eine seitliche Öffnung 8, die in Form eines Sacklochs ausgebildet ist. Das Sackloch erstreckt sich von der Außenseite des zweiten Ringflanschs 9 bis zur Innenseite des Buchsenteils 4. Oberhalb des zweiten Ringflanschs 9 befindet sich der Rohrverbindungsabschnitt 7. Auf den Ringflansch 9 ist ein keilförmiger Dorn 33 angesetzt, der in Richtung des Rohrverbindungsabschnitts 7 zeigt. Neben einem ersten Innendurchmesser 11, der passgenau mit dem Einsteckabschnitt 3 des Steckerteils 2 zusammenwirkt, verfügt das Buchsenteil 4 über einen zweiten Innendurchmesser 13. Dieser ist geringfügig größer als der erste Innendurchmesser 11. Dies hat den Vorteil, dass das Steckerteil 2 ohne Verkanten in das Buchsenteil 4 eingeführt werden kann. Erst im hinterwärtigen Teil des vollends zusammengefügten Steckverbinders kommt es somit zu einer formschlüssigen Verbindung. Montage und Demontage der Steckverbindung werden so erleichtert. Ein Übergang 15 vom ersten zum zweiten Innendurchmesser ist leicht angeschrägt und dient damit dem besseren Einfädeln in das Buchsenteil.

### Bezugszeichenliste

- 1: Steckverbinder
- 2: Steckerteil
- 3: Einsteckabschnitt
- 4: Buchsenteil
- 5: Rohrverbindungsabschnitt des Steckerteils
- 6: seitliche Öffnung des Steckerteils
- 7: Rohrverbindungsabschnitt des Buchsenteils
- 8: seitliche Öffnung des Buchsenteils
- 9: zweiter Ringflansch
- 10: Verriegelungselement
- 11: erster Innendurchmesser des Buchsenteils
- 12: federvorgespannter Bolzen
- 13: zweiter Innendurchmesser des Buchsenteils
- 14: Außenumfang des Steckerteils
- 15: Angeschrägter Übergang
- 16: Druckfeder
- 17: erster V-Schenkel
- 18: Innenfläche des Steckerteils
- 19: zweiter V-Schenkel
- 20: Sperrelement
- 21: gefaste Kante
- 22: Innenfläche des Buchsenteils
- 23: Längsachse des Buchsenteils
- 24: axiales Ende
- 26: Ausnehmung
- 28: Steg
- 30: axialer Hohlkanal
- 32: erster Ringflansch
- 33: keilförmiger Dorn
- 34: gegenüberliegende Innenfläche

- A: Außenkontur des ersten Ringflansches
- B: Innenkontur des ersten Ringflanschs und Außenkontur des Rohrverbindungsabschnitts
- C: gefaste Kante und Innenkontur des Rohrverbindungsabschnitts
- D: Innendurchmesser des Rohrverbindungsabschnitts
- E: Innendurchmesser des Einsteckabschnitts
- F: Außenkontur des zweiten Ringflansches
- G: Innenkontur des zweiten Ringflansches und Außenkontur des Rohrverbindungsabschnitts

## Patentansprüche

1. Steckverbinder für Rohre, insbesondere für einen frei stehenden Werbeträger, mit einem Steckerteil (2) und einem Buchsenteil (4), die jeweils wenigstens eine seitliche Öffnung (6,8) zur Aufnahme eines Verriegelungselementes (10) aufweisen, wobei das Steckerteil (2) wenigstens teilweise in das Buchsenteil (4) einschiebbar und mit diesem formschlüssig verriegelbar ist und
das Verriegelungselement (10) in Form eines federvorgespannten Bolzens (12) ausgebildet ist, der sich durch die seitliche Öffnung (6) im Steckerteil (2) radial nach außen erstreckt und über den Außenumfang (14) des Steckerteils (2) derart vorsteht, dass er im Verriegelungszustand in die korrespondierende seitliche Öffnung (8) des Buchsenteils (4) eingreift, wobei das Steckerteil (2) einen Einsteckabschnitt (3) und einen Rohrverbindungsabschnitt (5) aufweist, und wobei der Einsteckabschnitt (3) einen Durchmesser aufweist, der kleiner als der Durchmesser des Rohrverbindungsabschnitts (5) ist,
**dadurch gekennzeichnet, dass**
zwischen dem Einsteckabschnitt (3) und dem Rohrverbindungsabschnitt (5) des Steckerteils (2) ein erster Ringflansch (32) vorgesehen ist, dessen Durchmesser größer als der Durchmesser des Rohrverbindungsabschnitts (5) des Steckerteils (2) ist.

2. Steckverbinder nach Anspruch 1,
**dadurch gekennzeichnet, dass**
dass das Verriegelungselement (10) gegen ein Herausfallen aus der Öffnung (6) des Steckerteils (2) gesichert ist.

3. Steckverbinder nach Anspruch 1 oder 2,
**dadurch gekennzeichnet, dass**
das Verriegelungselement (10) eine Druckfeder (16) aufweist, die mit dem Bolzen (12) fest verbunden ist und sich an einer Innenfläche (18) des Steckerteils (2) abstützt.

4. Steckverbinder nach Anspruch 3,
**dadurch gekennzeichnet, dass**
die Druckfeder (16) eine im Wesentlichen V-förmige Gestalt aufweist, wobei sich im eingebauten Zustand ein erster V-Schenkel (17) an eine Innenfläche (18) des Steckerteils (2) anschmiegt und sich der zweiter V-Schenkel (19) der Druckfeder (16) an der gegenüberliegenden Innenfläche (34) abstützt.

5. Steckverbinder nach einem der Ansprüche 1 bis 3,
**dadurch gekennzeichnet, dass**
das Buchsenteil (4) wenigstens ein Sperrelement (20) aufweist, das sich wenigstens einseitig von einer Innenfläche (22) des Buchsenteils (4) radial nach Innen erstreckt, und dass das Steckerteil (2) an einem axialen Ende (24) wenigstens eine entsprechende Ausnehmung (26) zum kraftschlüssigen Eingriff des Sperrelements (20) beim Verriegeln des Steckerteils (2) mit dem Buchsenteil (4) aufweist.

6. Steckverbinder nach Anspruch 5,
**dadurch gekennzeichnet, dass**
das Sperrelement (20) als Steg (28) ausgebildet ist, der sich diagonal durch einen axialen Hohlkanal (30) des Buchsenteils (4) erstreckt.

7. Steckverbinder nach einem der Ansprüche 1 bis 6,
**dadurch gekennzeichnet, dass**
ein Rohrverbindungsabschnitt (7) des Buchsenteils (4) einen ersten Innendurchmesser (11) des Buchsenteils aufweist, der im Wesentlichen dem Außendurchmesser des Steckerteils (2) entspricht.

8. Steckverbinder nach einem der Ansprüche 1 bis 7,
**dadurch gekennzeichnet, dass**
das Buchsenteil (4) einen zweiten Ringflansch (9) umfasst, der das Buchsenteil (4) in axialer Richtung begrenzt.

9. Steckverbinder nach einem der Ansprüche 1 bis 8,
**dadurch gekennzeichnet, dass**
zumindest die Außenkontur des Steckerteils (2), insbesondere des Rohrverbindungsabschnitts (5, 7), und/oder des Buchsenteils (4) rund, oval, oder mehrkantig ausgebildet ist.

10. Steckverbinder nach einem der Ansprüche 5 bis 9, wobei das Verriegelungselement (10) im Buchsenteil (4) und/oder das Sperrelement (20) im Steckerteil (2) vorgesehen ist.

11. Rohrgestänge mit einem Steckverbinder nach einem der Ansprüche 1 bis 10.

## Claims

1. A plug connector for pipes, in particular for free-standing media, having a plug part (2) and a socket part (4), each comprising at least one lateral opening (6, 8) for receiving a locking element (10), wherein the plug part (2) is at least partially insertable into the socket part (4) and can be positively locked to same, and
the locking element (10) is configured in the form of a spring-loaded bolt (12) extending radially outwardly through the lateral opening (6) in the plug part (2) and protruding past the outer periphery (14) of the plug part (2) so as to engage in the corresponding lateral opening (8) of the socket part (4) in the locked state,
wherein the plug part (2) comprises an insertion section (3) and a pipe connector section (5), and wherein the diameter of the insertion section (3) is smaller than the diameter of the pipe connector section (5), **characterized in that**
a first annular flange (32) is provided between the insertion section (3) and the pipe connector section (5) of the plug part (2), the diameter of which is larger than the diameter of the pipe connector section (5) of the plug part (2).

2. The plug connector according to claim 1,
**characterized in that**
the locking element (10) is safeguarded from falling out of the opening (6) of the plug part (2).

3. The plug connector according to claim 1 or 2,
**characterized in that**
the locking element (10) comprises a compression spring (16) fixedly connected to the bolt (12) and supported on an inner surface (18) of the plug part (2).

4. The plug connector according to claim 3,
**characterized in that**
the compression spring (16) has a substantially V-shaped form, wherein when in the assembled state, a first V-leg (17) abuts snugly against an inner surface (18) of the plug part (2) and the second V-leg (19) braces the compression spring (16) against the opposite inner surface (34).

5. The plug connector according to any one of claims 1 to 3,
**characterized in that**
the socket part (4) comprises at least one barrier element (20) extending radially inwardly on at least one side from an inner surface (22) of the socket part (4) and that the plug part (2) comprises at least one corresponding recess (26) on an axial end (24) for the force-locking engagement with the barrier element (20) upon the locking of the plug part (2) to the socket part (4).

6. The plug connector according to claim 5,
**characterized in that**
the barrier element (20) is configured as a bar (28) extending diagonally through an axial hollow channel (30) of the socket part (4).

7. The plug connector according to any one of claims 1 to 6,
**characterized in that**
one pipe connector section (7) of the socket part (4) exhibits a first socket part inner diameter (11) which corresponds substantially to the outer diameter of the plug part (2).

8. The plug connector according to any one of claims 1 to 7,
**characterized in that**
the socket part (4) comprises a second annular flange (9) which limits the socket part (4) in the axial direction.

9. The plug connector according to any one of claims 1 to 8,
**characterized in that**
at least the outer contour of the plug part (2), particularly the pipe connector section (5, 7), and/or the socket part (4) is of round, oval or polygonal configuration.

10. The plug connector according to any one of claims 5 to 9, wherein the locking element (10) is provided in the socket part (4) and/or the barrier element (20) in the plug part (2).

11. A pipe assembly comprising a plug connector in accordance with any one of claims 1 to 10.

## Revendications

1. Connecteur enfichable pour tubes, en particulier pour un support publicitaire autonome, comprenant une partie de connecteur mâle (2) et une partie de connecteur femelle (4), qui comportent respectivement au moins une ouverture latérale (6, 8) pour la réception d'un élément de verrouillage (10), dans lequel la partie de connecteur mâle (2) est susceptible d'être enfilée au moins partiellement dans la partie de connecteur femelle (4) et d'être verrouillée avec celle-ci par coopération de formes, et
l'élément de verrouillage (10) est réalisé sous la forme d'un goujon (12) précontraint par un ressort, qui s'étend radialement vers l'extérieur à travers l'ouverture latérale (6) dans la partie de connecteur mâle (2) et dépasse au-delà de la périphérie extérieure (14) de la partie de connecteur mâle (2) de telle manière que, dans la situation de verrouillage, il s'engage dans l'ouverture latérale correspondante (8) de la partie de connecteur femelle (4),
dans lequel la partie de connecteur mâle (2) comprend un tronçon enfichable (3) et un tronçon de jonction tubulaire (5), et dans lequel le tronçon enfichable (3) présente un diamètre qui est plus petit que le diamètre du tronçon de jonction tubulaire (5),
**caractérisé en ce que**
il est prévu, entre le tronçon enfichable (3) et le tronçon de jonction tubulaire (5) de la partie de connecteur mâle (2) une première bride annulaire (32) dont le diamètre est plus grand que le diamètre du tronçon de jonction tubulaire (5) de la partie de connecteur mâle (2).

2. Connecteur enfichable selon la revendication 1,
**caractérisé en ce que** l'élément de verrouillage (10) est bloqué à l'encontre d'une chute hors de l'ouverture (6) de la partie de connecteur mâle (2).

3. Connecteur enfichable selon la revendication 1 ou 2,
**caractérisé en ce que** l'élément de verrouillage (10) comprend un ressort de compression (16) qui est fermement relié avec le goujon (12) et qui s'appuie sur une surface intérieure (18) de la partie de connecteur mâle (2).

4. Connecteur enfichable selon la revendication 3,
**caractérisé en ce que** le ressort de compression (16) présente une configuration essentiellement en forme de V, telle que dans la situation montée une première branche du V (17) vient épouser une surface intérieure (18) de la partie de connecteur mâle (2) et la seconde branche du V (19) du ressort de compression (16) s'appuie contre la surface intérieure opposée (34).

5. Connecteur enfichable selon l'une d'revendication 1 à 3,
**caractérisé en ce que** la partie de connecteur femelle (4) comprend au moins un élément de blocage (20), qui s'étend radialement vers l'intérieur au moins sur un côté depuis une surface intérieure (22) de la partie de connecteur femelle (4), et **en ce que** la partie de connecteur mâle (2) comprend à une extrémité axiale (24) au moins un évidement correspondant (26) pour l'engagement de l'élément de blocage (20) par coopération de formes lors du verrouillage de la partie de connecteur mâle (2) avec la partie de connecteur femelle (4).

6. Connecteur enfichable selon la revendication 5,
**caractérisé en ce que** l'élément de blocage (20) est réalisé comme une barrette (28) qui s'étend en diagonale à travers un canal creux axial (30) de la partie de connecteur femelle (4).

7. Connecteur enfichable selon l'une des revendications 1 à 6, **caractérisé en ce qu'**un tronçon de jonction tubulaire (7) de la partie de connecteur femelle (4) comporte un premier diamètre intérieur (11) de la partie de connecteur femelle, qui correspond essentiellement au diamètre extérieur de la partie de connecteur mâle (2).

8. Connecteur enfichable selon l'une des revendications 1 à 7, **caractérisé en ce que** la partie de connecteur femelle (4) inclut une seconde bride annulaire (9) qui délimite en direction axiale la partie de connecteur femelle (4)

9. Connecteur enfichable selon l'une des revendications 1 à 8, **caractérisé en ce qu'**au moins le contour extérieur de la partie de connecteur mâle (2), en particulier du tronçon de jonction tubulaire (5, 7), et/ou de la partie de connecteur femelle (4) est réalisé sous forme ronde, ovale ou polygonale.

10. Connecteur enfichable selon l'une des revendications 5 à 9, dans lequel l'élément de verrouillage (10) est prévu dans la partie de connecteur femelle (4), et/ou l'élément de blocage (20) est prévu dans la partie de connecteur mâle (2).

11. Système de tiges tubulaires comprenant un connecteur enfichable selon l'une des revendications 1 à 10.
